# EUROPÄISCHE PATENTANMELDUNG

(11) **EP 0 046 148 A1**
(43) Veröffentlichungstag der Anmeldung: **24.02.1982**
(21) Anmeldenummer: 80104855.4
(22) Anmeldetag: 16.08.1980
(51) Int. Cl.: H01H 50/56, H01H 1/26

(54) **Minikompaktrelais**

(71) Anmelder: Rapa Rausch & Pausch elektrotechnische Spezialfabrik GmbH, D-95089 Selb (DE)
(72) Erfinder: Dammert, Wolfgang, Ing. grad, D-8672 Selb/Bayern (DE); Enge, Horst, D-8672 Selb/Bayern (DE)
(74) Vertreter: Göbel, Matthias, Dipl.-Ing.

(57) **Zusammenfassung**

Das Minikompaktrelais mit einem insbesondere topfförmigen Aufnahmegehäuse für die Magnetspule, dem Magnetjoch und dem Magnetanker nimmt in zwei einander gegenüberliegenden Seitenwandungen mit der Magnetspule verbundene bzw. an Einbiegungen Schaltfedern oder Festkontakte tragende Anschlußglieder auf, wobei die Einbiegungen (3') der Anschlüsse (3) beider Seitenwandungen zu Schaltleistungsänderungen entweder gemeinsam eine einzige Schaltfeder (6) fest tragen, die mit einem durch den Magnetanker abbiegbaren Streifen (6") an Festkontakte (4", 5") tragenden Brückengliedern (7, 8) der einander gegenüberliegenden Anschlüsse (4 und 5) oder mit zwei abbiegbare Streifen (6") gemeinsam gleichzeitig an Festkontakte (4" bzw. 5") der einander gegenüberliegenden Anschlüsse (4 und 5) anlegbar sind.

## Beschreibung

Die Erfindung betrifft ein Minikompaktrelais mit einem insbesondere topfförmigen Aufnahmegehäuse für eine Magnetspule, einem Magnetjoch und einem Magnetanker, das in zwei einander gegenüberliegenden Seitenwandungen Anschlußglieder dicht aufnimmt, die mit der Magnetspule verbunden und an Einbiegungen Schaltfedern oder Festkontakte tragen.

Relais dieser Art sind für relativ kleine Schaltleistungen ausgelegt. Dies führt dazu, daß zu größeren Schaltleistungen jeweils in den elektrischen Werten angepaßte Relais notwendig werden, was einen großen Fertigungs- und Lageraufwand erfordert.

Die Erfindung hat zur Aufgabe das Minikompaktrelais der vorerwähnten Art in den Schaltleistungen veränderlich zu gestalten.

Nach der Erfindung ist dies dadurch erreicht, daß die Einbiegungen der als Träger der Schaltfeder dienenden Anschlüsse gemeinsam eine einzige Schaltfeder fest tragen, die mit einem durch den Magnetanker abbiegbaren Streifen an Festkontakte tragenden Brückengliedern der einander gegenüberliegenden Anschlüsse oder mit zwei abbiegbaren Streifen gemeinsam gleichzeitig mit den Festkontakten der einander gegenüberliegenden Anschlüsse zur Wirkung bringbar ist. Hierdurch ist erreicht, daß unter Beibehaltung von Aufnahmegehäuse, Magnetspule, Magnetjoch und Magnetanker durch einfachen Austausch der Schaltfedern gegebenenfalls in Verbindung mit Festkontakte tragenden Brückengliedern für die Anschlüsse.bzw. durch Ausbildung und Anordnung einer entsprechenden Schaltfeder Schaltleistungsänderungen möglich sind.

Die Erfindung ist anhand von Ausführungsbeispielen in der Zeichnung verdeutlicht. Es zeigen:
Fig. 1 ein Relaisgehäuse mit Federsätzen in .perspektivischer Darstellung und
Fig. 2 ein Relaisgehäuse mit Federsätzen in einer abgewandelten Ausführungsform.

In den Fig. 1 und 2 ist mit 1 ein im wesentlichen topfförmiges Relaisgehäuse für die Aufnahme einer nicht dargestellten Magnetspule, eines Magnetjochs und eines Magnetankers bezeichnet. In den beiden Längswandungen des Relaisgehäuses 1 sind einander paarweise gegenüberliegende Anschlüsse 2, 3, 4 und 5 fest und dicht eingeformt. Bei den Ausführungsbeispielen liegt an den Anschlüssen 2 die Magnetspule an, während die beiden Anschlüsse 3 an abgewinkelten Enden 3' gemeinsam eine durch den nicht dargestellten Magnetanker betätigbare Schaltfeder 6 mit Schaltfederkontakten 6' tragen. Die weiteren Anschlüsse 4 und 5 weisen abgewinkelte Enden 4' und 5' auf, die Festkontakte 4'' und 5" aufnehmen.

Beim Relais der Fig. 1 sind an der Schaltfeder 6 zwei abbiegbare Streifen 6'' angeschnitten, die beide Schaltfederkontakte 6' tragen. Die mit den beiden Anschlüssen 3 verbundene Schaltfeder 6 ermöglicht durch gleichzeitiges Zusammenwirken derselben mit den Festkontakten 4'' bzw- 5'' der Anschlüsse 4 und 5 Schaltungen mit vergrößerten Schaltleistungen. Es entspricht der Erfindung, daß durch einfaches Austauschen der Schaltfeder 6 der Fig. 1 gegen zwei unabhängige Schaltfedern, das Relais mit getrennten Federsätzen zu verringerten Schaltleistungen betrieben werden kann.

Abweichend sind beim Ausführungsbeispiel der Fig. 2 auf den abgewinkelten Enden 3' der beiden Anschlüsse 3 eine Schaltfeder 6 mit einem einzigen abbiegbaren Streifen 6'' angeordnet und die Abwinkelungen 4', 5' der Anschlüsse 4 und 5 paarweise durch Brückenglieder 7, 8 miteinander fest verbunden. Die Brückenglieder tragen Festkontakte 4" und 5", die mit den Schaltfederkon. takten 6' im Wechsel kontaktieren. Die gleichzeitig mit den beiden Anschlüssen 3 verbundene Schaltfeder 6 erlaubt so in Verbindung mit den Brückengliedern 7 durch paarweise Nutzung der Anschlüsse 3, 4, 5 Schaltungen mit größeren Schaltleistungen vorzunehmen. Durch Entfernen der Brückenglieder 7 und 8 und Austauschen der Schaltfeder 6 gegen-getrennte Schaltfedern, ist das Relais mit getrennten Federsüzen verwendbar.

## Patentansprüche

Minikompaktrelais mit einem insbesondere topfförmigen Aufnahmegehäuse für eine Magnetspule, einem Magnetjoch und einem Magnetanker, das in zwei einander gegenüberliegenden Seitenwandungen Anschlußglieder dicht aufnimmt, die mit der Magnetspule verbunden und an Einbiegungen Schaltfedern oder Festkontakte tragen, dadurch gekennzeichnet, daß die Einbiegungen (3') der Anschlüsse (3) gemeinsam eine einzige Schaltfeder (6) fest tragen, die mit einem durch den Magnetanker abbiegbaren Streifen (6'') an Festkontakte (4'', 5") tragenden Brückengliedern (7,8) der einander gegenüberliegenden Anschlüsse (4 und 5) oder mit zwei abbiegbaren Streifen (6") gemeinsam gleichzeitig mit den Festkontakten (4" bzw. 5" und 4'', 5'') der einander gegenüberliegenden Anschlüsse (4 und 5) zur Wirkung bringbar sind.
